# EUROPÄISCHE PATENTSCHRIFT

(11) **EP 0 391 240 B1**
(45) Veröffentlichungstag und Bekanntmachung des Hinweises auf die Patenterteilung: **08.12.1993**
(21) Anmeldenummer: 90105960.0
(22) Anmeldetag: 29.03.1990
(51) Int. Cl.: G08B 29/00

(54) **Schaltungsanordnung eines quittierbaren Störungsmelders**
Failure detecting circuit with alarm and acknowledging switch
Circuit détecteur de défauts et alarme avec interrupteur d'accusé de réception

(30) Priorität: 04.04.1989 DE 8904104 U
(43) Veröffentlichungstag der Anmeldung: 10.10.1990
(73) Patentinhaber: Asea Brown Boveri Aktiengesellschaft, 68309 Mannheim (DE)
(72) Erfinder: Neumann, Adalbert, D-5800 Hagen 1 (DE)
(74) Vertreter: Rupprecht, Klaus, Dipl.-Ing.

(56) Entgegenhaltungen:
- DE-B- 1 301 965
- DE-U- 8 808 212
- US-A- 3 634 846

## Beschreibung

Die Erfindung betrifft eine Schaltungsanordnung eines Störungsmelders nach dem Oberbegriff des Anspruchs 1.

Störungsmelder, deren Signalisiervorrichtung sowohl ein optisches als auch ein akustisches Signal liefert, sind in vielfältigen Ausführungsformen bekannt. So ist beispielsweise aus dem deutschen Gebrauchsmuster DE-GM 88 08 212.1 ein Störungsmelder bekannt, bei dem die über eine Meldelinie signalisierte Störung wahlweise akustische und/oder optische und/oder stille Signalgeber aktiviert, wobei die Schaltungsanordung in der Installationstechnik Verwendung finden soll.

Nachteilig ist jedoch, daß der im Stand der Technik bekannte Störungsmelder keine Quittiervorrichtung für die gemeldeten Signale aufweist.

Aus der DE-A-1 301 965 ist eine Gefahrenmeldevorrichtung mit Quittiervorrichtung für die Meldungen bekannt. Die Schaltung ist relativ kompliziert.

Aufgabe vorliegender Erfindung ist es, die gattungsgemäß bekannte Schaltungsanordnung eines Störungsmelders in einfacher weise so weiterzubilden, daß der Empfang der einlaufenden und über Signalgeber signalisierten Meldesignale bestätigt (quittiert) werden kann.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen näher gekennzeichnet.

Dadurch, daß die erfindungsgemäße Schaltungsanordnung eines Störungsmelders in Serie vor einem Signalgeber einen Quittierkontakt aufweist, kann der Empfang des an einen Signalgeber gemeldeten Signals bestätigt werden. Die Quittierung erfolgt hierbei wahlweise vor Ort durch Betätigung einer Quittiertaste oder extern mittels eines anschließbaren Quittiertasters. Da der erfindungsgemäße quittierbare Störungsmelder in den herkömmlicherweise verwendeten Gehäusen von Unterputz-, Aufputz- oder Reiheneinbau-Geräten integriert ist, kann er insbesondere in den Schaltwarten von Kraftwerken oder Verkehrsleitzentralen vorteilhaft eingesetzt werden.

In bevorzugter Ausführungsform wird das einlaufende Meldesignal über einen Impulsgeber getaktet, um z.B. ein Blinklicht oder einen Schwellton bereitzustellen.

In weiterer Ausbildung wird der Quittierkontakt in der Weise elektronisch angesteuert, daß sein Schaltzustand nach dem Beheben der dem Meldesignal zugrundeliegenden Störung automatisch wieder den vor der Quittierung vorhandenen Ausgangszustand einnimmt.

Ein Ausführungsbeispiel der Erfindung wird nachfolgend mit Hilfe der schematischen Zeichnung näher beschrieben und erläutert.

Es zeigt
- Fig.1: ein Blockschaltbild der Schaltungsanordnung eines erfindungsgemäßen Störungsmelders.

Fig.1 zeigt das Blockschaltbild der Schaltungsanordnung eines erfindungsgemäßen Störungsmelders 1. Der Störungsmelder 1 weist Versorungsspannungsanschlüsse 3,4 auf, wobei in den ersten Versorgungsspannungsanschluß 3 ein Störungsmelderkontakt 2 eingeschleift ist. Der Störungsmelderkontakt 2 kann grundsätzlich von jedem vorgeschalteten Wächter, Meßwerterfasser oder Sensor, insbesondere einem Passiv-Infrarot-Bewegungsmelder betätigt werden. Als Versorungsspannung kann übliche Netzwechselspannung oder Gleichspannung, wahlweise 12V oder 24V gewählt werden. Ein Impulsgeber 12 ist eingangsseitig mit den Versorgungsspannungsanschlüssen 3,4 verbunden. Der Impulsgeber 12 speist ausgangsseitig einen optischen Signalgeber 6, einen akustischen Signalgeber 7 sowie ein Melderelais 8 nebst Arbeitskontakten 10,11, vorzugsweise mit einem Rechteckimpuls. In jeweilige Zuleitungen 13,14,15 in Serie zu den Signalgebern 6,7,8 gelegte Quittierkontakte 16 ermöglichen das Quittieren eines empfangenen Störungssignals. Hierzu wird der Quittierkontakt geöffnet, wodurch die Anzeige des optischen Signalgebers 6, des akustischen Signalgebers 7 oder eines an das Melderelais 8 angeschlossenen leistungsstarken Signalgebers erlischt. Wahlweise kann aber auch auf eine andere Signalart, z.B. Dauerlicht oder Dauerton umgeschaltet werden. Der Impulsgeber 12 liefert Impulse beliebiger Form mit jeweils einstellbarem Tastverhältnis. Als optische Signalgeber 6 können Blitzlampenstäbe oder Blinkleuchten zur Anwendung kommen. Als akustische Signalgeber 7 können Schwelltonhupen oder elektronische Sirenen mit periodisch ansteigenden Intervallen von Tönen verwendet werden. Über das Melderelais 8 werden vorzugsweise Verbraucher mit höherem Leistungsverbrauch (z.B. Flutlicht, Hochleistungshupen, Sirenen und dergleichen) getaktet geschaltet. Bei der vorliegenden Schaltungsauslegung kann je nach Anwendungsfall eine separate oder eine kombinierte Quittierung der jeweiligen Signalgeber 6,7,8 erfolgen. Die Quittierung erfolgt entweder direkt am Gerät mittels Quittiertaste oder extern über einen angeschlossenen Quittiertaster. Da der erfindungsgemäße Störungsmelder im Gehäuse eines Unterputz-, Aufputz- oder Reiheneinbau-Installationsgeräts untergebracht ist, ist hiermit in einfacher Weise ein handlicher und quittierbarer Installationsstörungsmelder geschaffen.

Der erfindungsgemäße, als Unterputz-, Aufputz- oder Reiheneinbau-Installationsgerät ausführbare quittierbare Störungsmelder hat einen weiten Anwendungsbereich. So lassen sich Störungen an Industrieapparaturen, durch Alarmanlagen erkannte Gefahren sowie durch Sensoren erfaßte Störfälle in allen Bereichen der Industrie, der Medizin und im Privathaushalt in vielfältiger Weise signalisieren und quittieren.

## Patentansprüche

1. Schaltungsanordnung eines Störungsmelders, mit mindestens einer eingangsseitig angeschlossenen Meldelinie sowie mit einer mindestens einen Signalgeber aufweisenden Signalisiervorrichtung, wobei die Schaltungsanordnung in ein Aufputz-, Unterputz- oder Reiheneinbaugehäuse eines Installationsgerätes integriert ist, dadurch gekennzeichnet, daß die Schaltungsanordnung in Serie vor mindestens einem Signalgeber (6,7,8) einen Quittierkontakt (16) aufweist.

2. Schaltungsanordnung eines Störungsmelders nach Anspruch 1, dadurch gekennzeichnet, daß das über eine Meldelinie (5) eingehende und die Signalgeber (6,7,8) beaufschlagende Meldesignal mittels eines Impulsgebers (12) getaktet wird.

3. Schaltungsanordnung nach einem der vorhergehenden Ansprüche, dadurch gekennzeichnet, daß als Signalgeber (6,7,8) wahlweise separat oder in Kombination optische Signalgeber (6), akustische Signalgeber (7), oder Melderelais (8) vorgesehen sind.

4. Schaltungsanordnung nach einem der vorhergehenden Ansprüche, dadurch gekennzeichnet, daß der Quittierkontakt (16) mittels einer extern oder unmittelbar am Störungsmelder angeordneten Quittiertaste betätigt wird.

5. Schaltungsanordnung nach einem der vorhergehenden Ansprüche, dadurch gekennzeichnet, daß der Quittierkontakt (16) elektronisch derart angesteuert wird, daß sein Schaltzustand nach Beheben der dem einlaufenden Meldesignal zugrundeliegenden Störung automatisch wieder den vor der Quittierung vorhandenden Ausgangsschaltzustand einnimmt.

## Claims

1. Circuit arrangement of a disturbance signalling device, having at least one signalling line which is connected on the input side and having a signalling device which has at least one signal transmitter, the circuit arrangement being integrated in a surface-mounted, flush-mounted or row-installation housing of an installation apparatus, characterised in that the circuit arrangement has an acknowledgement contact (16) in series upstream of at least one signal transmitter (6, 7, 8).

2. Circuit arrangement of a disturbance signalling device according to Claim 1, characterised in that the message signal which arrives via a signalling line (5) and acts on the signal transmitters (6, 7, 8) is pulsed by means of a pulse transmitter (12).

3. Circuit arrangement according to one of the preceding claims, characterised in that optical signal transmitters (6), acoustic signal transmitters (7) and signalling relays (8) are provided as signal transmitters (6, 7, 8), optionally separately or in combination.

4. Circuit arrangement according to one of the preceding claims, characterised in that the acknowledgement contact (16) is operated by means of an acknowledgement key which is arranged externally or directly on the disturbance signalling device.

5. Circuit arrangement according to one of the preceding claims, characterised in that the acknowledgement contact (16) is driven electronically in such a manner that its switching state automatically assumes the original switching state existing before the acknowledgement once the disturbance on which the incoming message signal was based has been rectified.

## Revendications

1. Circuit pour un dispositif d'avertissement de défaut comportant au moins une ligne d'avertissement branchée côté entrée et au moins un dispositif avertisseur pourvu d'un émetteur de signal, le circuit étant intégré dans un boîtier apparent, un boîtier encastré ou un boîtier modulaire d'un appareil d'installation, caractérisé par le fait que le circuit présente un contact de confirmation de réception (16) branché en série en amont d'au moins un émetteur de signal (6, 7, 8).

2. Circuit pour un dispositif d'avertissement de défaut selon la revendication 1, caractérisé par le fait que le signal d'avertissement qui arrive par une ligne d'avertissement (5) et attaque l'émetteur de signal (6, 7, 8) est cadencé au moyen d'un générateur d'impulsions (12).

3. Circuit selon l'une des revendications précédentes, caractérisé par le fait qu'il est prévu comme émetteur de signal (6, 7, 8), au choix séparément ou combinés, des émetteurs de signaux optiques (6), des émetteurs de signaux acoustiques (7) ou des relais de signalisation (8).

4. Circuit selon l'une des revendications précédentes, caractérisé par le fait que le contact de confirmation (16) est actionné au moyen d'une touche de confirmation montée à l'extérieur ou directement sur le dispositif d'avertissement de défaut.

5. Circuit selon l'une des revendications précédentes, caractérisé par le fait que le contact de confirmation (16) est piloté électroniquement de manière telle que son état de commutation, après élimination du défaut à l'origine du signal d'avertissement, revienne automatiquement à l'état de commutation qui existait avant la confirmation de réception.
